# EUROPÄISCHE PATENTSCHRIFT

(11) **EP 0 210 650 B1**
(45) Veröffentlichungstag und Bekanntmachung des Hinweises auf die Patenterteilung: **16.05.1990**
(21) Anmeldenummer: 86110477.6
(22) Anmeldetag: 29.07.1986
(51) Int. Cl.: H01F 7/16

(54) **Elektromagnet**
Electromagnet
Electro-aimant

(30) Priorität: 31.07.1985 DE 3527423
(43) Veröffentlichungstag der Anmeldung: 04.02.1987
(73) Patentinhaber: BSO STEUERUNGSTECHNIK GMBH, D-6603 Sulzbach/Saar (DE)
(72) Erfinder: Gibas, Christoph, Ing. grad., D-5908 Neunkirchen (DE)
(74) Vertreter: Patentanwälte Bartels und Partner

(56) Entgegenhaltungen:
- DE-A- 3 042 752
- GB-A- 1 382 429
- US-A- 3 010 055
- US-A- 4 127 835

## Beschreibung

Die Erfindung betrifft einen Elektromagneten, dessen Anker in der Art eines Kolbens ausgebildet und innerhalb eines Rohres längsverschiebbar geführt ist, das auf zumindest einem Teil seiner Länge von der Wicklung des Magneten umgeben ist, wobei der Kolben für seine verschiebbare Lagerung innerhalb des Rohres mindestens einen Lagerring aus einem elastischen, nichtmagnetischen Werkstoff trägt, der den Kolben im wesentlichen ringförmig umgibt, mit einer in die Außenseite des Kolbens eingearbeiteten Nut zusammenwirkt, gegen eine Bewegung relativ zur Nut durch den Eingriff zumindest einer radial nach einwärts gerichteten Auswölbung des Lagerringes in eine Gestaltsunregelmäßigkeit der Nut gesichert und zumindest an seiner mit der Wandung des Rohres zusammenwirkenden äußeren Gleitfläche einen gleitfähigen Werkstoff aufweist.

Ein Elektromagnet dieser Art ist bereits aus der DE-Gebrauchsmusterschrift 1 850887 bekannt. Der Lagerring ist bei dem bekannten Elektromagneten einteilig ausgebildet und geschlitzt, damit der Lagerring für den Montagevorgang aufgespreizt oder aufgebogen werden kann. Das Aufspreizen oder Aufbiegen des Rings ist unumgänglich, weil keine andere Möglichkeit besteht, den Lagerring in der umlaufenden Ringnut des Kolbens in Stellung zu bringen, wenn der Lagerring solche Abmessungen aufweist, daß er durch den Eingriff mit der Ringnut gegen axialesverschieben auf dem Kolben gesichert ist.

Bei dem bekannten Magneten ergibt sich nicht nur die Notwendigkeit, für den Lagerring einen teueren Werkstoff mit guten Elastizitätseigenschaften vorzusehen, sondern es besteht darüber hinaus auch die Gefahr, daß eine äußere Beschichtung des Lagerringes mit einem gleitfähigen Werkstoff beim Montagevorgang rissig werden oder gar abplatzen kann, wenn der Ring aufgespreizt oder aufgebogen wird.

Der Erfindung liegt die Aufgabe zugrunde, einen Elektromagneten zu schaffen, bei dem der Lagerring ohne eine störende Verformung auf dem als Anker dienenden Kolben in Stellung gebracht werden kann.

Diese Aufgabe ist erfindungsgemäß bei einem Elektromagneten der eingangs genannten Art dadurch gelöst, daß die Nut, von einer Endfläche des Kolbens ausgehend, sich über zumindest einen Teil der, bezogen auf die Längsachse des Rohres, axialen Länge des Kolbens und quer zur Zentralebene des Lagerringes erstreckt, daß der Lagerring in sich geschlossen ist, so daß die Auswölbung die Form einer ungeteilten, sich in Längsrichtung der Nut erstrekkenden Rippe besitzt, deren Bereite auf diejenige der Nut abgestimmt ist, und daß zur Bildung der mit der Auswölbung des Lagerringes zusammenwirkenden Gestaltsunregelmäßigkeit wenigstens eine der beiden einander gegenüberliegenden Längswände der Nut auf einer der Breite des Lagerringes angepaßten Länge im Bereich des Übergangs zur angrenzenden Mantelfläche des Kolbens unter Ausbildung einer Randvertiefung abgerundet ist, in der der Lagerring gegen axiales Verschieben auf dem Kolben gesichert ist.

Dadurch, daß die Nut, im Gegensatz zu der Ringnut bei der bekannten Lösung, zur Endfläche des Kolbens hin offen ist, läßt sich der für den Eingriff in die Nutvorgesehene Teil des Lagerrings von der Endfläche des Kolbens her in die Nut einschieben, ohne daß der in die Nut eingreifende Ringteil über nicht vertiefte Bereiche des Kolbenmantels gehoben zu werden braucht, wie dies beim Einsetzen eines geschlitzten Ringes in eine Ringnut eines Kolbens erforderlich ist. Bei der erfindungsgemäß ferner vorgesehenen Ausbildung des in die Nut eingreifenden Teiles des Ringes in Form einer nach einwärts vorspringenden Auswölbung des Ringes, die in eine an der Nut vorgesehene Randvertiefung eingreift, die durch Abrunden der Kanten der einander gegenüberliegenden Längswände der Nut gebildet ist, ist es möglich, den Lagerring als in sich geschlossenen, also nicht geschlitzten Ring auszubilden. Beim Montagevorgang braucht der geschlossene Ring durch geringfügiges Ausziehen der Auswölbung nur so weit aufgeweitet zu werden, daß er über die Mantelfläche des Kolbens so weit axiale verschoben werden kann, bis die Ränder der Auswölbung auf die Randvertiefungen der Nut ausgerichtet sind und es aufgrund der Elastizität des Rings zu einem Einschnappen und damit zur Bildung einer Sicherung gegen axiales Verschieben des Ringes kommt.

Bei der Erfindung ist beim Montagevorgang des geschlossenen Lagerringes die Verformung desselben so gering, daß bei Vorhandensein einer gleitfähigen Beschichtung auf der Außenseite des Lagerrings eine Baschädigung der gleitfähigen Schicht nicht zu befürchten ist. Da die Verformung außerdem nur an der Auswölbung auftritt, die beim Aufweiten des Lagerrings etwas ausgezogen wird, würde selbst bei einer Beschädigung der Beschichtung an den verformten Stellen keine Gefahr einer Betriebsstörung bestehen, weil diese beschädigten Stellen innerhalb des Bereichs der Randvertiefungen der Nut gegenüber dem Außendurchmesser des Lagerrings radial etwas weiter innen liegen würden, also nicht als tragende Gleitflächenabschnitte mit der Innenwandung des Rohres zusammenwirken würden.

Bei einem vorteilhaften Ausführungsbeispiel gemäß Anspruch 2 erstreckt sich die Nut in der Längsrichtung des Kolbens geradlinig von der einen Endfläche desselben zur anderen Endfläche hin durchgehend und weist für die Sicherung mehrerer gleich ausgebildeter Lagerringe im Abstand voneinander mehrere Randvertiefungen auf.

Bei einem weiteren vorteilhaften Ausführungsbeispiel gemäß Anspruch 3 weist der Kolben zwei zueinander diametral gegenüberliegend angeordnete, längsverlaufende Nuten auf, und jeder Lagerring ist mit zwei zueinanderdiametral gegenüberliegend angeordneten, nach einwärts vorspringenden Auswölbungen versehen.

Die Erfindung wird nachstehend anhand eines in der Ziechnung dargestellten Ausführungsbeispiels im einzelnen erläutert.

Es zeigen:
Fig. 1 einen teils abgebrochen dargestellten, zentralen Längsschnitt nur des inneren Teils eines Ausführungsbeispiels des Elektromagneten;
Fig. 2 eine demgegenüber im größeren Maßstab und teils abgebrochen gezeichnete Draufsicht des als Anker dienenden Kolbens des Ausführungsbeispiels und
Fig. 3 eine teils aufgeschnitten gezeichnete Vorderansicht des Kolbens von fig. 2.

Der Elektromagnet weist einen beweglichen Anker in Form eines Kolbens 1 auf, der mit einer konzentrisch angeordneten Stoßstange 2 verbunden ist. Der Kolben 1 ist axial verschiebbar in einem mehrteiligen Magnetgehäuse gelagert, das als Ganzes mit 3 bezeichnet ist. Dieses weist einen Endteil 4, ein sich an diesen axial anschließendes Zwischenrohr 6 und ein sich an dieses wiederum axial anschließendes Polrohr 7 auf. Der Endteil 4, das Zwsichenrohr 6 und das Polrohr 7 bilden mit ihren Innenwandungen eine Zylinderfläche, die den in ihnen axial verschiebbar geführten Kolben 1 umgint. Eine nur in Fig. 1 abgebrochen dargestellte Magnetwicklung 9 umgibt Großteil des Endteils 4, das Zwischenrohr 6 sowie das Polrohr 7 auf einem Teil seiner Länge.

Zur Bildung der Gleitlagerung für den Kolben 1 weist dieser zwei gleich ausgebildete Lagerringe 11 auf, die aus einem nichtmagnetischen Werkstoff gefertigt sind, beispielsweise einem Blechstreifen aus V2A-Stahl, einer Messinglegierung, einer Kupferlegierung oder dergleichen. Zur Lagefixierung der Lagerringe 11 auf dem Kolben 1 weist dieser zwei gleich ausgebildete, einander diametral gegenüberliegende Nuten 13 auf, die in den Kolbenmantel eingeschnitten sind und sich beim Ausführungsbeispiel in der Richtung der Kolbenlängsachse 14 geradlinig von der einen Stirnfläche oder Endfläche 15 des Kolbens 1 durchgehend zur anderen Endfläche 16 erstrekken.

Jeder Lagerring 11 ist ein einteiliger, in sich geschlossener Ring mit zwei zueinander diametral gegenüberliegend angeordneten Auswölbungen 18, die gleich gestaltet sind und radial nach einwärts vorspringende Rippen bilden, deren Scheitellinie in Längsrichtung der Nuten 13 verläuft. Diese weisen an ihren einander gegenüberliegenden, längsverlaufenden Seitenwänden 21 und 22 Randvertiefungen 23 auf, die durch eingeprägte Abrundungen der Kantenbereiche der Seitenwände 21 und 22 gebildet sind, d.h. der Bereiche, in denen die Seitenwände 21 und 22 an die Mantelfläche des Kolbens 1 angrenzen. Diese Randvertiefungen haben eine der Breite der Lagerringe 11 angepaßte axiale Länge und bilden einen Sitz, in den der betreffende Lagerring mit den zugeordneten Innenflächen de betreffenden Auswölbung 18 einschnappt. Die Umfangslänge der Lagerringe 11 ist dabei so bemessen, daß die Auswölbungen 18 unter Vorspannung in die Randvertiefungen 23 an den Nuten 13 eingreifen, um die Lagerringe 11 axial zu sichern. Beim Aufschieben des Lagerringes 11 auf den Kolben 1 ist daher ein gewisses Aufweiten des Ringes 11 erforderlich, wobei die Auswölbungen 18.geringfügig aufgeweitet werden, wobei sich dieses Aufweiten der Auswölbungen 18 wieder verringert, sobald der Lagerring 11 auf die zugehörigen Randvertiefungen 23 an der Nut 13 ausgerichtet ist. Bei dem Aufweiten der Lagerringe 11 im Zuge des Montagevorganges findet deren geringfügige Verformung lediglich an den Auswölbungen 18 statt, also in Abschnitten, in denen die Außenfläche des Lagerringes 11 aufgrund des Vorhandenseins der Nuten 13 und der Randvertiefungen 23 radial weiter innen liegt als in den übrigen Umfangsbereichen der Lagerringe 11. Fals es daher trotz der nur geringen Verformung der Ringe 11 wider Erwarten zu einer Beeinträchtigung einer gegebenenfalls auf dem betreffenden Ring 11 befindlichen, gleitfähigen Beschichtung kommen sollte, befindet sich demgemäß diese Beschädigung an einer nichttragenden Stelle des Umfanges des Ringes 11, so daß keine Beeinträchtigung des Betriebsverhaltens zu befürchten ist.

Also gleitfähige Schicht können die Lagerringe 11 auf ihrer Außenseite vorzugsweise eine Schicht aus einem nichtmagnetischen, gleitfähigen Werkstoff möglichst niederer Permeabilität, z.B. einem fluorhaltigen Polymer von beispielsweise 0,1 mm bis 0,2 mm Dicke, aufweisen. Dabei ist der Außendurchmesser des Kolbens 1 unter Berücksichtigung der Stärke der auf ihm befindlichen Lagerringe 11 so gewählt, daß zwischen der Innenwandung des Zylinders und der Außenseite der Lagerringe 11 oder gegebenenfalls deren gleitfähiger Beschichtung ein für die Gleitlagerung des Kolbens 1 geeignetes Spiel gegeben ist.

## Patentansprüche

1. Elektromagnet, dessen Anker in der Art eines Kolbens ausgebildet und innerhalb eines Rohres längsverschiebbar geführt ist, das auf zumindest einem Teil seiner Länge von der Wicklung des Magneten umgeben ist, wobei der Kolben für seine verschiebbare Lagerung innerhalb des Rohres mindestens einen Lagerring aus einem elastischen, nichtmagnetischen Werkstoff trägt, der den Kolben im wesentlichen ringförmig umgibt, mit einer in die Außenseite des Kolbens eingearbeiteten Nut zusammenwirkt, gegen eine Bewegung relativ zur Nut durch den Eingriff zumindest einer radial nach einwärts gerichteten Auswölbung des Lagerringes in eine Gestaltsunregelmäßigkeit der Nut gesichert und zumindest an seiner mit der Wandung des Rohres zusammenwirkenden äußeren Gleitfläche einen gleitfähigen Werkstoff aufweist, dadurch gekennzeichnet, daß die Nut (13), von einer Endfläche (15 oder 16) des Kolbens (1) ausgehend, sich über zumindest einen Teil der, bezogen auf die Längsachse (14) des Rohres (4, 6, 7), axialen Länge des Kolbens und quer zur Zentralebene des Lagerringes (11) erstreckt, daß der Lagerring in sich geschlossen ist, so daß die Auswölbung (18) die Form einer ungeteilten, sich in Längsrichtung der Nut (13) erstreckenden Rippe besitzt, deren Breite auf diejenige der Nut abgestimmt ist, und daß zur Bildung der mit der Auswölbung (18) des Lagerrings zusammenwirkenden Gestaltsunregelmäßigkeit wenigstens die eine der beiden einander gegenüberliegenden Längswände (21 und 22) der Nut (13) auf einer der Breite des Lagerringes (11) angepaßten Länge im Bereich des Übergangs zur angrenzenden Mantelfläche des Kolbens (1) unter Ausbildung einer Randvertiefung (23) abgerundet ist, in der der Lagerring (11) gegen axiales Verschieben auf dem Kolben (1) gesichert ist.

2. Elektromagnet nach Anspruch 1, dadurch gekennzeichnet, daß sich die Nut (13) in der Längsrichtung des Kolbens (1) geradlinig von der einen Endfläche (15) desselben zur anderen Endfläche (16) hin durchgehend erstreckt und für die Sicherung mehrerer gleich ausgebildeter Lagerringe (11) im Abstand voneinander mehrere Randvertiefungen (23) aufweist.

3. Elektromagnet nach Anspruch 1 oder 2, dadurch gekennzeichnet, daß der Kolben (1) zwei zueinander diametral gegenüberliegend angeordnete, längsverlaufende Nuten (13) aufweist, daß jeder Lagerring (11) mit zwei zueinander diametral gegenüberliegend abgeordneten, nach einwärts vorspringende Auswölbungen (18) versehen ist und daß jede Nut (13) für jeden Lagerring (11) zwei abgerundete Randvertiefungen (23) aufweist.

4. Elektromagnet nach einem der Ansprüche 1 bis 3, dadurch gekennzeichnet, daß die Breite der Nuten (13) und der nach einwärts vorspringenden Auswölbungen (18), die Tiefe der Randvertiefungen (23) der Nuten (13) und die Umfangsfläche der Lagerringe (11) so gewählt sind, daß die -Auswölbungen (18) derselben unter federnder Vorspannung an den abgerundeten Kanten der betreffenden Randvertiefungen (23) anliegen.

## Revendications

1. Electro-aimant dont l'armature mobile présente la forme d'un piston coulissant longitudinalement à l'intérieur d'un tube, qui est entouré, au moins sur une partie de sa longueur, d'un enroulement magnétique, ledit piston comportant, en vue de faciliter son déplacement à l'intérieur dudit tube, au moins, une bague antifriction en une matière élastique non-magnétique qui l'encercle pratiquement et qui coopère avec une rainure produite dans la face extérieure dudit piston pour empêcher un mouvement relatif entre eux par engagement d'au moins, une dépression orientée radialement vers l'intérieur de ladite bague antifriction dans une déformation de ladite rainure et dont, au moins, la surface extérieure de glissement, qui coopère avec la paroi dudit tube, comporte un revêtement de matière antifriction caractérisé en ce que la rainure (13) s'étend, à partir de l'une des surfaces d'extrémités (15 ou 16) du piston (1), sur une partie, au moins, en se référant à l'axe longitudinal (14) du tube (4, 6, 7), de la longueur axiale du piston et transversalement au plan central de la bague antifriction (11), en ce que la bague antifriction est ininterrompue, de sorte que sa dépression (18) présente la forme d'une nervure longitudinale continue (13), s'étendant dans la direction de la longueur de la rainure, dont la largeur correspond à celle de cette dernière, et en ce que, pour produire la déformation (18) coopérant avec la dépression de la bague antifriction, l'une, au moins, des deux parois latérales opposées (21 ou 22) de la rainure (13), est arrondie sur une largeur adaptée à la largeur de la bague antifriction (11), dans la région de la transition avec la surface extérieure adjacente du piston (1), en formant ainsi un renfoncement arrondi (23) dans lequel la bague antifriction (11) vient se loger de façon à être empêchée de se déplacer axialement sur le piston (1).

2. Electro-aimant selon la revendication 1, caractérisé en ce que la rainure (13) s'étend, dans la direction de l'axe longitudinal du piston (1), en ligne droite d'une surface d'extrémité (15) de celui-ci à l'autre surface d'extrémité (16) et présente un certain nombre de renfoncements marginaux espacés (23) destinés à recevoir plusieurs bagues antifriction (11) similaires.

3. Electro-aimant selon la revendication 1 ou 2, caractérisé en ce que le piston (1) présente deux rainures longitudinales diamétralement opposées (13), en ce que chaque bague antifriction (13) est pourvue de deux déformations diamétralement opposées (18) faisant saillie vers l'intérieur et en ce que chaque rainure (13) présente, pour chaque bague antifriction (11), deux renfoncements marginaux arrondis (23).

4. Electro-aimant selon l'une quelconque des revendications 1 à 3, caractérisé en ce que la largeur des rainures (13) et des déformations faisant saillie vers l'intérieur (18), la profondeur des renfoncements marginaux (23) des rainures (13) et la longueur de la circonférence des bagues antifriction (11) sont calculés pour que leurs déformations (18) s'appliquent, sous une certaine précontrainte élastique, contre les bords arrondis desdits renfoncements marginaux (23).

## Claims

1. Electromagnet, whereof the armature is constructed in the manner of a piston and is guided to move longitudinally within a tube, which is surrounded over at least part of its length by the winding of the magnet, for its displaceable mounting within the tube, the piston supporting at least one bearing ring consisting of a resilient, non-magnetic material, which surrounds the piston in a substantially annular manner, cooperates with a groove cut in the outer side of the piston, is prevented from moving relative to the groove by the engagement of at least one bulge of the bearing ring directed radially inwards in a structural irregularity of the groove and at least on its outer sliding surface co-operating with the wall of the tube comprises a slideable material, characterised in that the groove (13), starting from one end face (15 or 16) of the piston (1), extends over at least part of the axial length of the piston with respect to the longitudinal axis (14) of the tube (4, 6, 7) and transversely with respect to the central plane of the bearing ring (11), that the bearing ring is closed, so that the bulge (18) has the shape of an undivided rib extending in the longitudinal direction of the groove (13), the width of which is matched to that of the groove and that in order to form the structural irregularity co-operating with the bulge (18) of the bearing ring, at least one of the two opposing longitudinal walls (21 and 22) of the groove (13) is rounded-off over a length adapted to the width of the bearing ring (11), in the region of the transition to the adjoining surface of the piston (1), with the formation of a marginal recess (23), in which the bearing ring (11) is prevented from moving axially on the piston (1).

2. Electromagnet according to Claim 1, characterised in that the groove (13) extends in the longitudinal direction of the piston (1) in a straight line from one end face (15) thereof to the other end face (16) in a continuous manner and for securing several bearing rings (11) having an identical construction, comprises several marginal recesses (23) which are spaced apart.

3. Electromagnet according to Claim 1 or 2, characterised in that the piston (1) comprises two grooves (13) arranged diametrically opposite each other and extending longitudinally, that each bearing ring (11) is provided with two bulges 18 arranged diametrically opposite each other and projecting inwards and that each groove (13) for each bearing ring (11) comprises two rounded marginal recesses (23).

4. Electromagnet according to one of Claims 1 to 3, characterised in that the width of the grooves (13) and of the inwardly projecting bulges (18), the depth of the marginal recesses (23) of the grooves (13) and the peripheral length of the bearing rings (11) are chosen so that the bulges (18) thereof bear with resilient pretension against the rounded edges of the respective marginal recesses (23).
